# DEMANDE DE BREVET EUROPEEN

(11) **EP 1 596 350 A1**
(43) Date de publication de la demande: **16.11.2005**
(21) Numéro de dépôt: 04291251.9
(22) Date de dépôt: 14.05.2004
(51) Int. Cl.: G09F 1/06, G09F 15/00, G09F 1/14, A47F 5/11

(54) **Présentoir à déploiement automatique**

(71) Demandeur: ID Conditionnement, 60128 Plailly (FR)
(72) Inventeur: Soulier, Philippe, 91220 Bretigny/Orge (FR); Guarneri, Dominique, 60128 Mortefontaine (FR)
(74) Mandataire: Schwartz, Thierry J.

(57) **Abrégé**

La présente invention se rapporte à un présentoir à déploiement automatique et structure renforcée comprenant, dans son état déployé, une colonne de support creuse formée de faces planes comportant au moins une face frontale (22), une première et une seconde faces latérales (24b) et une face arrière formant une structure pseudo pyramidale, la face arrière étant munie de moyens de tension élastique permettant le déploiement automatique du présentoir (10) et son maintien en position déployée, caractérisé en ce que, dans une position sensiblement verticale d'utilisation dudit présentoir reposant au sol sur sa base (12), au moins la face frontale (22) est inclinée en direction de la face arrière par rapport à la verticale, et les faces latérales (24b) sont plus larges à leur base qu'à leur sommet.

## Description

L'invention se rapporte de manière générale aux présentoirs à déploiement automatique et structure renforcée.

Il est connu de réaliser des présentoirs pouvant être rapidement utilisés sur le lieu de vente, en grande surface, en magasin spécialisé ou à titre publicitaire. En particulier, les présentoirs de Publicité sur le Lieu de Vente, ou PLV, sont généralement en carton et permettent de recevoir des articles pour leur présentation à la vente. Ces présentoirs présentent une taille, une forme et un aspect esthétique adapté spécifiquement au produit. La rapidité de montage est un facteur important car ces emplacements sont le plus souvent mobiles. Le présentoir participe donc activement à l'effet de surprise et procure un avantage concurrentiel important pour les produits présentés.

Par ailleurs, le besoin d'exploiter toute la surface au sol accordée a conduit les fabricants à concevoir de nombreux présentoirs de PLV permettant une présentation des produits répartie sur différentes hauteurs.

Cependant, ces présentoirs sont conçus principalement pour exposer les produits dans un souci d'occupation maximale de la place disponible, et peu d'attention est prêtée à la solidité, à la résistance à la charge, au maintien en position, à la mise en place et au rangement du présentoir.

En effet, ces présentoirs, comme ceux décrits dans les documents de brevet FR 2 233 912, FR 2 760 880 et FR 2 776 105, se présentent, une fois déployé par l'intermédiaire notamment d'élastiques afin de monter et solidariser les flancs, sous la forme d'un tube vertical plus ou moins haut dont une face au moins sert de support à des objets ou à une publicité. Une sorte de chevalet est prévu au pied du présentoir afin de le stabiliser une fois monté. Ce chevalet est soit déployable automatiquement lors du montage du présentoir, soit indépendant et relié au présentoir par une liaison de type languette/fente. Le chevalet se présente le plus souvent sous la forme d'au moins un pied, et de préférence deux pieds, s'étendant perpendiculairement aux parois avant et arrière du présentoir. Or, d'une part cette pièce supplémentaire rend le présentoir plus complexe et coûteux à réaliser, et d'autre part la stabilisation obtenue est peu efficace, ou alors il faut prévoir de très longs pieds peu esthétiques, nécessitant beaucoup de matière et peu pratiques à monter.

Ainsi, pour résoudre ces problèmes, notamment celui de la stabilité, l'invention propose de réaliser un présentoir à déploiement automatique dont la forme de type pyramidale permet de se passer de pieds de stabilisation.

Plus précisément, l'invention a pour objet un présentoir à déploiement automatique et structure renforcée comprenant, dans son état déployé, une colonne de support creuse formée de faces planes comportant au moins une face frontale, une première et une seconde faces latérales et une face arrière, de manière à former une structure pseudo pyramidale tronquée, la face arrière étant munie de moyens de tension élastique permettant le déploiement automatique du présentoir et son maintien en position déployée, dans une position sensiblement verticale d'utilisation dudit présentoir reposant au sol sur sa base, et dans lequel au moins la face frontale est inclinée en direction de la face arrière par rapport à la verticale, les deux faces latérales étant plus larges à la base qu'à leur sommet.

On entend par structure pseudo pyramidale, une structure cylindrique à section polygonale, de préférence quadrilatère tel que rectangle, carré, losange, etc., dont les faces planes sont disposées verticalement ou inclinées en position d'utilisation.

Selon des modes préférés de réalisation de la présente invention :
- la face frontale est rectangulaire et les deux faces latérales sont sensiblement triangulaires ;
- dans la position déployée du présentoir, la face arrière est sensiblement perpendiculaire aux faces latérales de sorte que la colonne forme un cylindre à section rectangulaire se rétrécissant de la base vers le sommet du présentoir ;
- la face arrière comprend au moins deux rabats se chevauchant partiellement en position déployée du présentoir, chaque rabat étant respectivement disposé dans le prolongement d'une face latérale correspondante, une ligne de pliage longitudinale délimitant chaque face latérale de chaque rabat de la face arrière ;
- un premier rabat de la face arrière est plus large que le second rabat, au moins localement sensiblement de la même largeur que la face frontale, de sorte qu'en position déployée du présentoir, le premier rabat le plus large de la face arrière se bloque localement au niveau de sa tranche contre la face latérale opposée à celle à laquelle il est lié, sensiblement sur la ligne de pliage correspondante ;
- la face arrière est constituée de deux paires de rabats, chaque paire présentant un premier rabat sensiblement de même largeur que la face frontale et un second rabat moins large ;
- la première paire de rabats est disposée au niveau de la base du présentoir lorsque celui-ci est dans sa position déployée et comprend un premier rabat plus large relié à la première face latérale le long d'une première ligne de pliage et un second rabat moins large reliée à la seconde face latérale le long d'une seconde ligne de pliage, le second rabat recouvrant partiellement le premier rabat, et la seconde paire de rabats est disposée plus proche du sommet du présentoir et comprend un premier rabat plus large relié à la seconde face latérale le long d'une troisième ligne de pliage et un second rabat moins large relié à la première face latérale le long d'une quatrième ligne de pliage, le second rabat recouvrant partiellement le premier rabat ;
- le premier rabat de la première paire de rabats est rapporté par collage sur la première face latérale, les autres rabats étant réalisés d'une pièce avec les faces latérales du présentoir ;
- les moyens de tension élastique comprennent au moins deux élastiques de rappel tendus respectivement entre les premiers et seconds rabats de chaque paire de rabats ;
- chaque élastique est accroché à des pattes prévues sur deux fentes longitudinales parallèles entre elles et aménagées respectivement dans chaque rabat ;
- chaque élastique passe par ailleurs au travers d'une troisième fente longitudinale aménagée dans le premier rabat de chaque paire de rabats de manière à plaquer l'un contre l'autre les deux rabats d'une même paire ;
- le présentoir comprend en outre au moins une étagère de support dressée sensiblement perpendiculairement à la paroi frontale ;
- l'étagère de support est pliable contre ladite paroi frontale dans l'état replié du présentoir ;
- le présentoir comprend une pluralité d'étagères de support superposées verticalement et reliées à la paroi avant de manière amovible par un assemblage de type fente/languette.
- le présentoir est réalisé à partir d'une feuille de carton ondulé double double face présentant des micro cannelures allongées s'étendant transversalement aux différentes faces.

D'autres caractéristiques, détails et avantages de l'invention ressortiront à la lecture de la description qui suit, faite en référence aux dessins annexés donnés à titre d'exemple et qui représentent respectivement :
- la figure 1, une vue à plat du présentoir conforme à la présente invention,
- la figure 2, une vue en perspective du présentoir de la présente invention une fois monté et en position d'utilisation posé verticalement sur le sol,
- la figure 3, une vue de face du présentoir de la figure 2,
- la figure 4, une vue de côté du présentoir de la figure 2,
- la figure 5, une vue de dos du présentoir de la figure 2,
- la figure 6, une vue de détail d'une face dorsale et deux parties et de moyens de tension élastique du présentoir de la figure 2, et
- la figure 7, une vue similaire à la figure 6 dans laquelle les moyens de tension sont étirés et les deux paries de la face dorsale sont éloignées.

Le mode de réalisation décrit dans la présente demande de brevet se réfère de manière non limitative à un présentoir obtenu à l'aide de feuilles de carton, ondulé ou non, ou de papier fort.

La figure 1 représente, vue en plan sous sa forme dépliée mise à plat, un présentoir 10 conforme à la présente invention s'étendant entre une base 12 et un sommet 14.

Ce présentoir 10 se compose d'une feuille principale 20 en carton ondulé appelé double double face, de type connu, c'est-à-dire sous la forme d'un sandwich comprenant, superposées les unes au-dessus des autres, une feuille plane externe, des micro ondulations, une feuille plane centrale, des petites ondulations parallèles aux micro ondulations, et une dernière feuille plane externe. Cette feuille 20 comprend différentes faces délimitées par des lignes de pliage.

Ainsi, la feuille 20 comprend une face frontale 22, une première face latérale latérales 24a une seconde face latérale 24b et deux paires 26 et 28 de rabats formant une face arrière 25 (voir figures 4 et 5).

Dans le mode de réalisation présenté, la face frontale 22 possède la forme d'un rectangle mesurant environ 2000 mm de longueur, c'est-à-dire la hauteur une fois le présentoir 10 déployé et posé verticalement au sol sur sa base, sur 450 mm de largeur.

Les faces latérales 24a et 24b ont sensiblement une forme triangulaire et sont situées dans le prolongement de la face frontale 22, de part et d'autre de celle-ci, tout en étant délimitées par des lignes de pliage 23a et 23b s'étendant sur toute la longueur de la face frontale 22 et desdites faces latérales 24a et 24b.

La première paire 26 de rabats est située au plus près de la base 12 du présentoir 10. Cette première paire 26 comprend un premier rabat inférieur 26a relié à la première face 24a et délimité par une ligne de pliage 25a et un second rabat inférieur 26b relié à la seconde face latérale 24b et délimité par une ligné de pliage 23b.

Le premier rabat inférieur 26a présente, au moins localement, par exemple en s'évasant, une largeur plus importante que celle du second rabat inférieur 26b et sensiblement la même largeur que celle de la face frontale 22. A titre d'exemple, la largeur du premier rabat inférieur 26a est d'environ 440 mm alors que la largeur de la face frontal 22 est de 450 mm. Pour des questions de réduction de la surface de carton à utiliser, et pour diminuer le coût du présentoir 10, le premier rabat inférieur 26a est rapporté, par exemple par collage, sur la première face latérale 24a.

Le premier rabat inférieur 26a est muni d'une première fente longitudinale 30 présentant deux pattes opposées d'accrochage 30a et 30b et d'une deuxième fente 32 parallèle à la deuxième fente 30 mais dépourvue de pattes. Le second rabat inférieur 26b est muni d'une troisième fente longitudinale 34 présentant deux pattes opposées d'accrochage 34a et 34b. Comme cela est décrit plus loin, ces pattes servent à accrocher des moyens de tension élastique 60 (voir figures 5 à 7).

La seconde paire 28 de rabats est située plus proche du sommet 14 du présentoir 10. Cette seconde paire 28 de rabats comprend un premier rabat supérieur 28a relié à la seconde face latérale 24b et délimité par une ligne de pliage 27b, et un second rabat supérieur 28b relié à la première face latérale 24a et délimité par une ligne de pliage 27a. Le premier rabat supérieur 28a présente, au moins localement, une largeur plus importante que celle du second rabat supérieur 28b, et sensiblement la même largeur que celle de la face frontale 22.

Le premier rabat supérieur 28a est muni d'une première fente longitudinale 40 présentant deux pattes opposées d'accrochage 40a et 40b et d'une deuxième fente 42 parallèle à la deuxième fente 40 mais dépourvue de pattes. Le second rabat supérieur 28b est muni d'une troisième fente longitudinale 44 présentant deux pattes opposées d'accrochage 44a et 44b. Comme cela est décrit plus loin, ces pattes servent à accrocher moyens de tension élastique 60 (voir figures 5 à 7).

Pour des question de résistance des pattes aux élastiques, la feuille de carton ondulé 20 présente par ailleurs des cannelures (non représentées) qui s'étendant transversalement, c'est-à-dire d'un rebord 26a ou 28a au rebord opposé 26a ou 28b, en traversant les faces latérales 24a et 24b et la face frontale 22 sensiblement perpendiculairement à la hauteur du présentoir. Une fois le présentoir 10 posé au sol en position verticale, ces cannelures s'étendent donc horizontalement.

Comme cela est visible sur les figures 2, 3 et 4 représentant le présentoir 10 une fois déployé vu en perspective, de face et de côté, ledit présentoir 10 forme une colonne creuse ayant la forme d'un cylindre à section rectangulaire allant en se rétrécissant de sa base 12 vers son sommet 14.

Le présentoir se présente initialement plié dans un carton de transport, les faces latérales 24a et 24b et la face arrière 25 étant rabattues longitudinalement et repliées transversalement le long de double lignes de pliage, 1 a, et 1b (figure 1). Lors du déploiement, par prise en main de l'utilisateur au niveau du sommet 14 et prompte élévation de ce dernier, le dépliage transversal et le déploiement longitudinal de la feuille sont provoqués automatiquement par gravité et élasticité des moyens de tension 60.

La face frontale 22 est inclinée par rapport à la verticale, c'est-à-dire qu'elle penche en direction la face arrière 25 en partant de la base 12 vers le sommet 14 du présentoir 10. Cette forme inclinée permet ainsi de donner au présentoir 10 une bonne assise, bien supérieure à celle des présentoirs de l'art antérieur, qu'ils soient ou non pourvus d'un pied en forme de chevalet. La répartition des poids est également améliorée par déplacement du centre de gravité, rendant le présentoir de la présente invention 10 nettement moins sensible au basculement. Ce présentoir 10 peut ainsi supporter des charges supérieures à celles des présentoirs connus, tout en occupant un encombrement au sol réduit et donc plus économique.

A cet effet, le présentoir 10 comporte, sur sa face frontale 22, des étagères 50 superposées s'étendant sur une partie au moins de la largeur du présentoir 10 et destinée par exemple à recevoir des compacts disques ou des cédéroms. Ces étagères 50 sont pliables au niveau de leurs côtés par l'intermédiaire de lignes de pliage 54 rentrante orientée à 45° afin d'occuper le moins de place possible une fois le présentoir 10 replié. Les étagères 50 sont dans le cas présent rapportés sur la face frontale 22 et présentent des languettes latérales (non référencées) s'insérant dans des fentes 55 du présentoir 10. Les étagères 50 simplifient d'ailleurs l'automatisme du déploiement du présentoir 10 de par leur conception de type « boite à cloche » à quatre coins collés. Ainsi, lorsque les étagères 50 sont fixées sur la face frontale 22, elles créent une surépaisseur provoquant la tension dans le carton pour donner un effet ressort et permettre aux étagères de s'ouvrir partiellement, le poids du produit placé dedans achevant de les ouvrir totalement.

De par la forme inclinée de la face frontale 22 du présentoir 10, les étagères 50, notamment celles placées le plus en hauteur, ne dépassent pas de la surface occupée par base 12 du présentoir 10, alors que dans tous les présentoirs verticaux de l'art antérieur, les étagères, ou barquettes, non seulement dépassent de la colonne, et donc occupent de la place inutilement, mais déplacent encore le centre de gravité du présentoir et le rendent ainsi encore moins stable une fois rempli.

D'un point de vue esthétique, le « facing » du présentoir conforme à la présente invention est également mieux approprié à une bonne visualisation du produit ou de la publicité qu'il porte grâce à l'inclinaison vers l'arrière de sa face avant.

La mise en volume et présentoir ainsi obtenu est rapide et quasiment instantanée, sans mécanisme adjoint, avec une manipulation extrêmement simple. Il reste juste à l'utilisateur de le remplir de produits à commercialiser.

Pour cela, des moyens de tension élastique 60 se présentant sous la forme d'élastique de rappel 62 et 64 sont utilisés, comme cela est visible sur les vues de détails des figures 6 et 7 et sur la vue de dos de la figure 5.

Ainsi, l'élastique de rappel 62 s'accroche sur les pattes 30a et 30b de la première fente 30 du premier rabat inférieur 26a et sur les pattes 34a et 34b de la troisième fente 34 du second rabat inférieur 26b tout en s'insérant dans la deuxième fente 32 du premier rabat inférieur 26a afin de plaquer les rabats 26a et 26b l'un contre l'autre, avec le second rabat inférieur 26b recouvrant partiellement le premier rabat inférieur 26a.

De même, l'élastique 64 s'accroche sur les pattes 40a et 40b de la première fente 30 du premier rabat supérieur 28a et sur les pattes 44a et 44b de la troisième fente 34 du second rabat supérieur 28b tout en s'insérant dans la deuxième fente 32 du premier rabat inférieur 26a afin de plaquer les rabats 28a et 28b l'un contre l'autre, avec le second rabat supérieur 28b recouvrant partiellement le premier rabat supérieur 28a.

Lorsque l'utilisation du présentoir ne se justifie plus, il est très facile pour l'utilisateur de le ranger dans un étui prévu à cet effet et adapté aux dimensions du présentoir replié. Il suffit de le remettre à plat et de plier les parois latérales dans le sens induit par les pliures en s'opposant à la force de tension des élastiques de rappel afin de redonner au présentoir son encombrement minimal.

Il doit être bien entendu toutefois que la description détaillée, donnée uniquement à titre d'illustration de l'objet de l'Invention, ne constitue en aucune manière une limitation, les équivalents techniques étant également compris dans le champ de la présente invention.

Ainsi, les faces latérales peuvent être inclinées l'une vers l'autre et/ou la face arrière vers la face avant, sans que les angles d'inclinaison puissent nuire à la conformation globalement allongée de l'ensemble.

Selon la résistance demandée par la quantité et le type de produits à présenter, ou selon la présentation publicitaire, les feuilles utilisées peuvent être remplacées par du carton double face simple, du compact, un matériau plastique souple connu, tel que le PVC, le polypropylène extrudé ou plein, le forex, le polystyrène, un matériau composite, un métal fin et à faible densité tel que de l'aluminium ou un alliage à base d'aluminium, etc.

Ce présentoir à déploiement automatique à étagères permet ainsi de présenter en magasin de manière particulièrement avantageuse d'autres produits que des compact disques ou des cédéroms, par exemple des cassettes audio ou vidéo, des DVD, des livres, des cadres, des jeux vidéos, des jouets et tous produits adapté à la forme et la contenance des étagères prévues, lesquelles sont bien entendu également modifiables dans leurs dimensions, leur nombre et leur position.

Ce présentoir peut également simplement servir d'objet promotionnel publicitaire et revêtant certaines de ses parois d'un visuel particulier correspondant à une marque ou un produit. Il peut être utilisé dans une durée limitée de temps selon le matériau utilisé ou le besoin.

La largeur, longueur et hauteur du présentoir peuvent être choisies librement en fonction de son utilisation, sans changement notable de la structure décrite précédemment.

Des étagères peuvent être ajoutées sur les faces latérales voire sur la face arrière du présentoir et peuvent présenter différentes formes et dimensions.

Les étagères peuvent, selon le matériau choisi et la charge à supporter, être montées sur le présentoir par encliquetage, collage, vissage soudage, etc.

Tout type d'accessoire de support peut être adapté sur la face avant à la place des étagères, tel que des broches, de sorte que les produits puissent être présentés avantageusement et saisis facilement par un client ou un utilisateur (chef de rayon).

Des élastiques, ressorts, micro-vérins ou tout autre système de rappel peut être associé à l'étagère ou au support le remplaçant pour faciliter également son déploiement et son pliage automatique.

Les cannelures du carton ondulé peuvent être disposées verticalement lorsque les produits à présenter sont très lourds, mais il convient dans ce cas de prévoir un carton ayant une bonne résistance au niveau des fentes et des pattes d'attache des élastiques de rappel, ou alors d'ajouter des moyens de renfort dans ces zones sous contrainte.

La tension des élastiques de rappel doit être suffisante pour résister à l'étirement entre les deux paires de rabats lorsque le présentoir est remis à plat, mais cette tension ne doit pas être trop forte non plus pour éviter d'arracher le carton au niveau des fentes et des pattes. Les élastiques peuvent être doublés pour chaque paire de rabat ou être remplacés par tout système de tension tel qu'un vérin, un ressort, etc.

Il est possible de relier deux présentoirs identiques dos à dos, par exemple par collage ou en les reliant par des élastiques, de préférence intérieurement au niveau de leurs face arrière respective.

## Revendications

1. Présentoir à déploiement automatique et structure renforcée comprenant, dans son état déployé, une colonne de support creuse formée de faces planes comportant au moins une face frontale (22), une première et une seconde faces latérales (24a, 24b) et une face arrière (25), **caractérisé en ce que** ces faces forment une structure pseudo pyramidale, la face arrière (25) étant munie de moyens de tension élastique (60) permettant le déploiement automatique du présentoir (10) et son maintien en position déployée, dans une position sensiblement verticale d'utilisation dudit présentoir reposant au sol sur sa base (12), et **en ce qu'**au moins la face frontale (22) est inclinée en direction de la face arrière (25) par rapport à la verticale, et les deux faces latérales (24a, 24b) sont plus larges à leur base qu'à leur sommet.

2. Présentoir selon la revendication 1, dans lequel la face frontale (22) est rectangulaire et les deux faces latérales (24a, 24b) sont sensiblement triangulaires.

3. Présentoir selon la revendication 3, dans lequel, dans la position déployée du présentoir (10), la face arrière (22) est sensiblement perpendiculaire aux faces latérales (24a, 24b) de sorte que la colonne forme un cylindre à section rectangulaire se rétrécissant de la base (12) vers le sommet (14) du présentoir (10).

4. Présentoir selon l'une quelconque des revendications précédentes, dans lequel la face arrière (25) comprend au moins deux rabats (26a, 26b ; 28a, 28b) se chevauchant partiellement en position déployée du présentoir, chaque rabat (26a, 26b ; 28a, 28b) étant respectivement disposé dans le prolongement d'une face latérale correspondante (24a ; 24b), une ligne de pliage longitudinale (25a, 25b ; 27a, 27b) délimitant chaque face latérale (24a ; 24b) de chaque rabat (26a, 26b ; 28a, 28b) de la face arrière (25).

5. Présentoir selon la revendication 4, dans lequel un premier rabat (26a ; 28a) de la face arrière (25) est plus large que le second rabat (26b ; 28b), au moins localement sensiblement de la même largeur que la face frontale (22), de sorte qu'en position déployée du présentoir (10), le premier rabat large (26a ; 28a) de la face arrière (25) est en butée localement au niveau de sa tranche contre la face latérale (24a ; 24b) opposée à celle à laquelle il est lié, sensiblement sur la ligne de pliage correspondante (25a, 25b ; 27a , 27b).

6. Présentoir selon la revendication 5, dans lequel la face arrière (25) est constituée de deux paires (26, 28) de rabats (26a, 26b, 28a, 28b) chaque paire présentant un premier rabat (26a, 8a) sensiblement de même largeur que la face frontale (22) et un second rabat (26b, 28b) moins large.

7. Présentoir selon la revendication 6, dans lequel :
- la première paire (26) de rabats est disposée au niveau de la base (12) du présentoir (10) lorsque celui-ci est dans sa position déployée et comprend un premier rabat (26a) plus large relié à la première face latérale (24a) le long d'une première ligne de pliage (25a) et un second rabat (26b) moins large reliée à la seconde face latérale (24b) le long d'une deuxième ligne de pliage (25b), le second rabat (26b) recouvrant partiellement le premier rabat (26a), et
- la seconde paire (28) de rabats est disposée plus proche du sommet (14) du présentoir (10) et comprend un premier rabat (28a) plus large relié à la seconde face latérale (24b) le long d'une troisième ligne de pliage (27a) et un second rabat (28b) moins large relié à la première face latérale (24a) le long d'une quatrième ligne de pliage (27b), le second rabat (28b) recouvrant partiellement le premier rabat (28a).

8. Présentoir selon la revendication 7, dans lequel le premier rabat (26a) de la première paire (26) de rabats est rapportée par collage sur la première face latérale (24a), les autres rabats (26b, 28a, 28b) étant réalisés d'une pièce avec les faces latérales (24a, 24b) du présentoir.

9. Présentoir selon l'une quelconque des revendications précédentes 6 à 8, dans lequel les moyens de tension élastique (60) comprennent au moins deux élastiques de rappel (62, 64) tendus respectivement entre les premiers et seconds rabats (26a, 26b ; 28a, 28b) de chaque paire (26, 28) de rabats.

10. Présentoir selon la revendication 9, dans lequel chaque élastique (62 ; 64) est respectivement accroché à des pattes (30a, 30b, 34a, 34b ; 40a, 40b, 44a, 44b) prévues sur deux fentes longitudinales (30, 34 ; 40, 44) parallèles entre elles et aménagées respectivement au travers de chaque rabat (26a, 36b ; 28a, 28b).

11. Présentoir selon la revendication 10, dans lequel chaque élastique (62 ; 64) passe par ailleurs au travers d'une fente longitudinale (32 ; 42) aménagée dans le premier rabat (26a, 28a) de chaque paire (26, 28) de rabats de manière à plaquer l'un contre l'autre les deux rabats (26a, 26b ; 28a, 28b) d'une même paire.

12. Présentoir selon l'une quelconque des revendications précédentes, **caractérisé en ce qu'**il comprend en outre au moins une étagère (50) de support dressée sensiblement perpendiculairement à la paroi frontale (22).

13. Présentoir selon la revendication 12, dans lequel l'étagère de support (50) est pliable contre ladite paroi frontale dans l'état replié du présentoir (10).

14. Présentoir selon la revendication 12 ou 13, **caractérisé en ce qu'**il comprend une pluralité d'étagères de support (50) superposées verticalement et reliées à la paroi avant de manière amovible par un assemblage de type fente/languette.

15. Présentoir selon l'une quelconque des revendications précédentes, **caractérisé en ce qu'**il est réalisé à partir d'une feuille (20) de carton ondulé double double face présentant des micro cannelures allongées s'étendant transversalement aux différentes faces.
